# EUROPÄISCHE PATENTSCHRIFT

(11) **EP 2 893 094 B1**
(45) Veröffentlichungstag und Bekanntmachung des Hinweises auf die Patenterteilung: **20.02.2019**
(21) Anmeldenummer: 13759138.4
(22) Anmeldetag: 30.08.2013
(51) Int. Cl.: E03C 1/08

(54) **WASSERAUSLAUFARMATUR MIT VERBESSERTEM STRÖMUNGSVERHALTEN**
WATER OUTLET FITTING WITH IMPROVED FLOW CHARACTERISTICS
ROBINETTERIE DE SORTIE D'EAU PRÉSENTANT UN MEILLEUR COMPORTEMENT À L'ÉCOULEMENT

(30) Priorität: 04.09.2012 DE 102012017454
(43) Veröffentlichungstag der Anmeldung: 15.07.2015
(73) Patentinhaber: Grohe AG, 58675 Hemer (DE)
(72) Erfinder: WOESTHOFF, Wulf, 58675 Hemer (DE); BROCK, Günter Uwe, 58706 Menden (DE); PHILIPPS-LIEBICH, Hartwig, 58675 Hemer (DE); WEISS, Martin, 58239 Schwerte (DE)
(86) Internationale Anmeldenummer: PCT/EP2013/002610
(87) Internationale Veröffentlichungsnummer: WO 2014/037092

(56) Entgegenhaltungen:
- DE-A1-102008 033 084
- DE-B3- 10 354 150
- DE-U1- 20 304 656
- DE-U1-202008 004 921

## Beschreibung

Die vorliegende Erfindung betrifft eine Wasserauslaufarmatur für Badewannen, Wandbecken, Handbrausen oder dergleichen mit einem Armaturenkörper, der wenigstens eine Zulauföffnung und eine Auslassöffnung für Wasser sowie einen dazwischen liegenden Wasserweg aufweist, der zumindest teilweise durch eine im Armaturenkörper angeordnete Wasserführung umschlossen ist, gemäss dem Oberbegriff des Anspruchs 1.

Eine bekannte Wasserauslaufarmatur ist in der DE 10 2004 048 900 A1 beschrieben. Aufgabe der bekannten Wasserarmatur ist es, einen mit Luft angereicherten Wasserschwall an einer Auslassseite abzugeben. Hierbei hat es sich gezeigt, dass es schwierig ist einen Wasserschwall mit einer konstanten, gleichmäßigen und breiten Fächerung abzugeben.

Aus der DE 20 2008 004 921 U1 ist eine Sanitärarmatur bekannt, in deren Armaturengehäuse ein Strahlaustrittelement einsetzbar ist und dabei zumindestens eine Strömungsführungskammer begrenzt. In der Strömungsführungskammer ist wenigstens ein als Strömungswiderstand oder als Strömungsgleichrichter oder dergleichen wirkendes Stromführungsteil vorgesehen, das einstückig an eine Gehäuseplatte angeformt ist.

Weiterhin ist aus der DE 103 54 150 B3 ein Strahlregler für einen Auslauf einer wasserführenden Armatur bekannt, der dazu geeignet ist einen laminaren, kristallklaren Wasserstrahl zu erzeugen und an einem freien Endbereich eines Gehäuseauslaufs befestigbar ist.

Schließlich ist aus der DE 10 2008 033 084 A1 eine sanitärer Wasserauslauf bekannt, bei der stromaufwärts eine Wasserauslassöffnung, eine Beruhigungseinrichtung und/oder ein Strömungsgleichrichter angeordnet ist.

Aufgabe der vorliegenden Erfindung ist es daher, eine Wasserauslaufarmatur anzugeben, die die sich aus dem Stand der Technik ergebenden Probleme löst und insbesondere einen gleichmäßigen und konstanten Austritt des Wasserschwalls erzeugt.

Diesen Aufgaben werden mit einer Vorrichtung gemäß den Merkmalen des Patentanspruchs 1 gelöst.

Weitere vorteilhafte Ausgestaltungen der Erfindung sind in den abhängig formulierten Patentansprüchen angegeben. Darüber hinaus werden die in den Patentansprüchen angegebenen Merkmale in der Beschreibung näher präzisiert und erläutert, wobei weitere bevorzugte Ausführungsbeispiele der Erfindung dargestellt werden.

Vorliegend wird die Aufgabe durch eine Wasserauslaufarmatur gemäß dem Oberbegriff des Patentanspruchs 1 gelöst, die sich dadurch auszeichnet, dass die Wasserführung einen Wasserstrom mit einem Mittelstrom in der Mitte und einem Seitenstrom im Seitenbereich der Wasserführung aufweist und im Seitenbereich Lenkmittel zur Erzeugung turbulenter Strömungszustände im Seitenstrom vorgesehen sind. Die vorliegende Erfindung hat erkannt, dass sich bei Wasserauslaufarmaturen im Bereich der Wasserführung unterschiedliche Ströme ausbilden. Dies sind zum einen Mittelströme und zum anderen Seitenströme. Probleme entstehen durch unterschiedliche Fließgeschwindigkeiten der Seitenströme und der Mittelströme. Indem nun im Seitenbereich der Wasserführung Lenkmittel angeordnet sind, welche zu turbulenten Strömungszuständen des im Seitenstrom geführten Wassers führen, wird die kinetische Energie des strömenden Wassers teilweise in Turbulenzen umgewandelt und somit die Strömungsgeschwindigkeit reduziert. Da die Strömungsgeschwindigkeit des Seitenstroms in der Regel größer ist als die Strömungsgeschwindigkeit des Mittelstroms, kann hierdurch für eine Angleichung der Strömungsgeschwindigkeiten zwischen Seitenströmen und Mittelstrom und somit im gesamten Wasserstrom gesorgt werden. Der in Richtung und Geschwindigkeit vergleichmäßigte Wasserstrom kann anschließend zu einem breiten Wasserschwall aufgefächert werden, der konstant und gleichmäßig an der Auslassöffnung austritt und die Schwallform auch nach dem Austreten noch lange beibehält. Die Erfindung ermöglicht es zudem das Strahlbild bzw. die Schwallform über einen weiten Druckbereich des einströmenden Wassers zu erzeugen und ist damit unempfindlich gegenüber Schwankungen des Wasserdrucks. Die Wasserauslaufarmatur kann somit zuverlässig bei einem Wasserdruck von 0,5 bar bis 8 bar und vorzugsweise von 0,5 bar bis 6 bar eingesetzt werden.

Insbesondere vorteilhaft ist die Erfindung im Zusammenhang mit Wasserauslaufarmaturen anzuwenden, bei denen sich ein Strömungsquerschnitt der Wasserführung in Richtung der Auslassöffnung vergrößert bzw. verbreitert. Unter Vergrößerung ist zum einen eine sich vergrößernde Querschnittsfläche des Strömungsquerschnitts zu verstehen. Bei derartigen sich vergrößernden Strömungsquerschnittsflächen ergeben sich nämlich wie zuvor bereits genannt Probleme aus den unterschiedlichen Strömungsgeschwindigkeiten der Seitenströme und Mittelströme. Zum anderen ist der gleiche Effekt auch zu beobachten, wenn unabhängig von der Fläche des Strömungsquerschnitts eine starke Vergrößerung des Strömungsquerschnitts in eine bestimmte Dimension erfolgt. Diese Vergrößerung kann beispielsweise durch eine Veränderung des Strömungsquerschnitts von einem kreisrunden Wassereinlass zu einem schmalen aber dafür sehr breiten Wasserauslass erfolgen. Solche sehr breiten Wasserauslässe, bei denen sich die Breite der Auslassöffnung auf mehr als das doppelte der Breite der Zulauföffnung vergrößert, finden sich beispielsweise bei Schwallbrausen oder sonstigen Schwallarmaturen. Hierin besteht die Vergrößerung in einer Verbreiterung durch die Zunahme der Breite des austretenden Wasserstroms. Gerade bei derartigen Wasserauslaufarmaturen kann mit Hilfe der erfindungsgemäßen Lenkmittel im Seitenstrom und/oder Mittelstrom eine Vergleichmäßigung der Strömungsgeschwindigkeiten erreicht werden.

Vorzugsweise wird die Erfindung bei Wasserführungen eingesetzt, die im Wesentlichen dreieck-, trapezförmig oder mit parallelen Seitenwänden ausgebildet sind.

Während bekannte Armaturenkörper in der Regel aus Metalllegierungen gefertigt sind, ist es weiterhin vorteilhaft, die Wasserführung mehrteilig und vorzugsweise als Kunststoffbauteil auszubilden. Solche Kunststoffbauteile sind Gewicht sparend, langlebig, günstig in der Herstellung und weisen besondere biologische Vorzüge bei der Abgabe von Trinkwasser auf, da sie keine Legierungs- oder Beschichtungsbestandteile in das Wasser abgeben.

Um die Erzeugung der turbulenten Strömungszustände möglichst effizient zu gestalten, hat es sich als vorteilhaft erwiesen, wenn die Lenkmittel ganz oder teilweise im Wasserstrom angeordnet sind und vorzugsweise eine stiftförmige bzw. zylindrische Grundform aufweisen. Besonders im Seitenbereich der Wasserführung können derartige zylindrische bzw. stiftförmige Lenkmittel leicht in den Kunststoffbauteilen vorgesehen werden. Eine besonders gute Wirkung wird erzielt, wenn die geometrischen Achsen der stift- bzw. zylinderförmigen Lenkmittel im Wesentlichen rechtwinklig zur Strömungsrichtung des Wassers gewählt werden, da hierdurch besonders effizient Turbulenzen erzeugt Erfindungsgemäss sind die Lenkmittel im Seitenstrom und gleichzeitig als integraler Bestandteil der Seitenwand der Wasserführung ausgebildet. Diese Art der Realisierung ist mit Kunststoffspritzgussteilen besonders einfach möglich.

Bei bestimmten Arten von Wasserauslaufarmaturen hat es sich als besonders günstig erwiesen, wenn zusätzlich wenigstens ein weiteres Lenkmittel im Hauptstrom angeordnet ist. Kommt beispielsweise eine Wasserführung zur Anwendung, bei der der Wasserstrom nach dem Passieren der Zulauföffnung eine starke Umlenkung erfährt, was beispielsweise bei einem vertikalen Einströmen und einer anschließenden Umlenkung in horizontaler Richtung der Fall ist, entstehen aufgrund dieser Umlenkung unterschiedliche Strömungsgeschwindigkeiten im Wasserstrom. Durch den Einsatz zusätzlicher Lenkmittel im Bereich des Hauptstromes kann bei derartigen Wasserauslaufarmaturen zusätzlich zu den Lenkmitteln im Seitenstrom eine weitere Reduzierung und Vergleichsmäßigung der Hauptstromgeschwindigkeit erzielt werden. Die Lenkmittel im Hauptstrom können beispielsweise in Form von Stegen ausgebildet sein, welche wahlweise ganz oder teilweise die Höhe des Strömungsquerschnitts ausfüllen und durch die Erzeugung zusätzlicher Turbulenzen die Geschwindigkeitsvergleichmäßigung bewirken. Für die Stabilität der Wasserführung ist es dabei vorteilhaft, wenn die Lenkmittel im Hauptstrom sich über die gesamte Höhe der Wasserführung erstrecken und ein Oberteil und Unterteil der Wasserführung zusätzlich mechanisch verbinden. Eine solche mechanische Verbindung kann beispielsweise an den Lenkmitteln durch ein Reibschweißverfahren, Stecken, Kleben oder Verrasten erzeugt werden. Hierdurch kann die mechanische Stabilität der Wasserführung auch bei größeren Wasserströmen sicher gewährleistet werden.

Schließlich ist es noch vorteilhaft, wenn die verwendeten Lenkmittel labyrinthähnlich ausgebildet sind und eine Strömungsumlenkung in wenigstens zwei Richtungen bewirken. Diese labyrinthähnlichen Lenkmittel können bei Bedarf, sowohl im Mittelstrom, als auch im Seitenstrom angeordnet werden. Die Anordnung erfolgt vorzugsweise dort, wo eine besonders hohe und von einer mittleren Strömungsgeschwindigkeit abweichende Strömungsgeschwindigkeit auftritt. Bei einer Strömungsumlenkung in zwei Richtungen kann der Wasserstrom dann rechts oder links an den Lenkmitteln vorbeiströmen und wird dabei umgelenkt. Sieht man gleichzeitig Lenkmittel am Oberteil der Wasserführung und am Unterteil der Wasserführung vor, die zueinander versetzt angeordnet sind und sich nicht über die gesamte Höhe des Strömungsquerschnitts erstrecken, so ist zusätzlich eine Umlenkung in eine dritte Richtung möglich. Die dritte Richtung ist dabei die vertikale Richtung, so dass ein dreidimensionales Labyrinth erzeugt wird.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, auf die sie jedoch nicht beschränkt ist. In der Zeichnung zeigt:
- Figur 1: eine Schnittdarstellung einer erfindungsgemäßen Wasserauslaufarmatur;
- Figur 2: eine Unteransicht der Wasserauslaufarmatur nach Figur 1;
- Figur 3: eine Seitenansicht einer Wasserführung;
- Figur 4: ein Oberteil einer erfindungsgemäßen Wasserführung; und
- Figur 5: ein Unterteil einer erfindungsgemäßen Wasserführung.

In Figur 1 ist eine erfindungsgemäße Wasserauslaufarmatur 1 in einer Schnittdarstellung gezeigt. Die Wasserauslaufarmatur 1 besteht aus einem Armaturenkörper 2, in dem eine zweiteilige Wasserführung 3 angeordnet ist. Die Wasserführung 3 besteht aus einem Oberteil 4 und einem Unterteil 5. Die Wasserauslaufarmatur 1 verfügt weiterhin über eine Zulauföffnung 6 sowie eine Auslassöffnung 7. Zwischen der Zulauföffnung 6 und der Auslassöffnung 7 ist ein Wasserweg 8 definiert, der teilweise innerhalb der Wasserführung 3 verläuft und von dieser umschlossen ist. Im Bereich der Auslassöffnung 7 ist weiterhin ein Sieb 9 angeordnet, welches einen austretenden Wasserstrom 10 unmittelbar vor dem Austritt nochmals zusätzlich vergleichmäßigt. Am Oberteil 4 der Wasserführung 3 sind Stifte 111 dargestellt, die sich an einer Seitenwand 12 befinden. In der Mitte des Unterteils 5 befinden sich weitere Stifte 112, die in Strömungsrichtung in der Mitte der Wasserführung 3 angeordnet sind und mit versetzen Stiften 113 des Oberteils 4, welche ebenfalls mittig angeordnet sind, eine labyrinthähnliche Struktur ausbilden. Bei der gezeigten Ausführungsform ist erkennbar, dass die Stifte 112 des Unterteils 5 bis an das Oberteil 4 heranreichen, so dass der einfließende Wasserstrom rechts oder links an dem jeweiligen Stift 112 vorbeifließen muss. Die Stifte 111, 112, 113 bilden jeweils Lenkmittel 13, die dazu dienen, kinetische Energie des einströmenden Wassers in eine turbulente Strömung umzuwandeln, wodurch eine Reduzierung der Strömungsgeschwindigkeit erreicht wird. Die Lenkmittel 13 sind dabei mittig, d.h. in der Schnittebene und an den Seitenwänden 12 angeordnet. Neben den Stiften 111, 112, 113 kommt auch ein längliches Lenkmittel 14 zur Anwendung, das dazu dient, die in der Schnittebene auftretenden Strömungsgeschwindigkeiten eines Mittelstroms 15 den übrigen Strömungsgeschwindigkeiten anzugleichen.

In Figur 2 ist die Wasserauslaufarmatur 1 mit dem Armaturenkörper 2 in einer Unteransicht dargestellt. Gut erkennbar ist die Auslassöffnung 7 des Unterteils 5 der Wasserführung 3. In der Auslassöffnung 7 befindet sich das Sieb 9. Bei dieser Ausführungsform ist die Wasserführung 3 im Wesentlichen dreieckförmig ausgebildet, wobei sich in der Mitte ein Mittelstrom 15 und in einem Seitenbereich 18 an den Seitenwände 12 jeweils ein Seitenstrom 16 ausbildet, der mit gestrichelten Pfeilen dargestellt ist. Die vorliegende Erfindung hat nun erkannt, dass die Seitenströme 16 in der Regel höhere Strömungsgeschwindigkeiten aufweist als der Mittelstrom 15. Diese Geschwindigkeitsunterschiede setzten sich bis zum Erreichen der Auslassöffnung 7 fort und stören dort einen gleichförmigen schwallartigen Austritt des Wasserstroms 10.

In Figur 3 ist eine erfindungsgemäße Wasserführung 3 mit dem Oberteil 4 und dem Unterteil 5 nochmals in einer Seitenansicht dargestellt. Die Wasserführung 3 kann besonders günstig als zweiteiliges Kunststoffspritzgussbauteil hergestellt werden.

In Figur 4 ist ein Oberteil 4 der Wasserführung 3 als Einzelteil dargestellt. Die Stifte111 befinden sich im Bereich der Seitenwand 12 und sind in das Oberteil 4 integriert. Die Stifte 111 weisen eine im Wesentlichen zylindrische Grundform auf, die in die Seitenwand 12 eintaucht. In der Mitte des Oberteils 4 befindet sich zudem das längliche Lenkmittel 14, das dazu dient, einerseits den durch die Zulauföffnung 6 eintretenden und anschließend um 90° stark umgelenkten Mittelstrom 8 zu verzögern, bevor dieser in die labyrinthförmig ausgebildeten Stifte 112, 113 im Mittelbereich der Wasserführung 3 eintritt. Da es sich bei dem Oberteil 4 und dem Unterteil 5 um Kunststoffspritzgussbauteile handelt, können diese besonders einfach miteinander verschweißt oder verklebt werden. Dabei bietet das längliche Lenkmittel 14 die Möglichkeit, eine zusätzliche Verbindung in der Mitte der Wasserführung 3 vorzusehen, wodurch dies auch bei größeren Volumina des Wasserstroms ausreichend Festigkeit bietet. Dies ist möglich, da das längliche Lenkmittel 14 aufgrund seiner Bauhöhe in direkter Anlage zum Unterteil 5 steht.

In Figur 5 ist schließlich das Unterteil 5 mit dem Sieb 9 als Einzelteil dargestellt. Gut erkennbar sind die im Mittelbereich angeordneten Stifte 112, die ein Labyrinth ausbilden. Das durchströmende Wasser wird somit durch die im Mittelbereich angeordneten Stifte 112, 113, das längliche Lenkmittel 14 und die Stifte 111 im Seitenstrom an der Seitenwand 12 besonders wirksam in ihren Strömungsgeschwindigkeiten vergleichmäßigt, bevor der Wasserstrom 10 durch das Sieb 9 aus der Wasserauslaufarmatur 1 austritt.

Die vorliegende Erfindung ist in ihrer Gesamtheit nicht auf die dargestellten Ausführungsbeispiele beschränkt. Es ist anzumerken, dass vielmehr zahlreiche Abwandlungen der Erfindung im Rahmen der Patentansprüche möglich sind. So können beispielsweise an Stelle der beschriebenen stiftförmigen Geometrien auch durchaus andere geeignete Lenkmittel zur Anwendung kommen, die sich in Anzahl, Position und Geometrie von den dargestellten unterscheiden können.

## Patentansprüche

1. Wasserauslaufarmatur (1) für Badewannen, Wandbecken, Handbrausen oder dergleichen mit einem Armaturenkörper (2), der wenigstens eine Zulauföffnung (6) und eine Auslassöffnung (7) für Wasser sowie einen dazwischen liegenden Wasserweg (8) aufweist, der zumindest teilweise durch eine im Armaturenkörper (2) angeordnete Wasserführung (3) umschlossen ist,
wobei die Wasserführung (3) bei Gebrauch einen Wasserstrom (10) mit einem Mittelstrom (15) in der Mitte und einem Seitenstrom (16) in einem Seitenbereich (18) der Wasserführung (3) aufweist,
**dadurch gekennzeichnet, dass**
im Seitenbereich (18) Lenkmittel (13) zur Erzeugung turbulenter Strömungszustände im Seitenstrom (16) vorgesehen sind, wobei die Lenkmittel (13) im Seitenstrom (16) integriert in die Seitenwand (12) der Wasserführung (3) ausgebildet sind, und vorzugsweise die Lenkmittel (13) eine stiftförmige bzw. zylindrische Grundform aufweisen und die geometrischen Achsen der stiftförmigen bzw. zylindrischen Lenkmittel (13) im Wesentlichen normal zur Strömungsrichtung des Wasserstroms sind.

2. Wasserauslaufarmatur (1) nach dem vorhergehenden Anspruch, **dadurch gekennzeichnet, dass** sich ein Strömungsquerschnitt (17) der Wasserführung (3) in Richtung der Auslassöffnung (7) vergrößert.

3. Wasserauslaufarmatur (1) nach dem vorhergehenden Anspruch, **dadurch gekennzeichnet, dass** die Wasserführung (3) im Wesentlichen dreieck-, trapezförmig oder mit parallelen Seitenwänden (12) ausgebildet ist.

4. Wasserauslaufarmatur (1) nach dem vorhergehenden Anspruch, **dadurch gekennzeichnet, dass** die Wasserführung (3) mehrteilig und vorzugsweise als Kunststoffbauteil ausgebildet ist.

5. Wasserauslaufarmatur (1) nach dem vorhergehenden Anspruch, **dadurch gekennzeichnet, dass** die Lenkmittel (13) ganz oder teilweise im Wasserstrom (10) angeordnet sind.

6. Wasserauslaufarmatur (1) nach dem vorhergehenden Anspruch, **dadurch gekennzeichnet, dass** zusätzlich wenigstens ein weiteres Lenkmittel (13) im Mittelstrom (15) angeordnet ist.

7. Wasserauslaufarmatur (1) nach dem vorhergehenden Anspruch, **dadurch gekennzeichnet, dass** die Lenkmittel (13) labyrinthähnlich ausgebildet sind und bei Gebrauch eine Strömungsumlenkung in wenigstens zwei Richtungen bewirken.

8. Wasserauslaufarmatur (1) nach dem vorhergehenden Anspruch, **dadurch gekennzeichnet, dass** im Bereich der Auslassöffnung (7) ein Sieb zur Vergleichmäßigung des austretenden Wasserstroms (10) vorgesehen ist.

## Claims

1. Water outlet fitting (1) for baths, wall-mounted basins, hand showers or the like, having a fitting body (2), which has at least one inlet opening (6) and one outlet opening (7) for water and an intermediately located water conduit (8) which is at least partly surrounded by a water guideway (3) arranged in the fitting body (2),
wherein, during use, the water guideway (3) has a water stream (10) having a central stream (15) in the centre and a lateral stream (16) in a lateral region (18) of the water guideway (3),
**characterised in that**
in the lateral region (18) there are provided directing means (13) for generating turbulent flow conditions in the lateral stream (16), the directing means (13) in the lateral stream (16) being integrated into the side wall (12) of the water guideway (3), and preferably the directing means (13) have a pin-like or cylindrical basic shape and the geometric axes of the pin-like or cylindrical directing means (13) are substantially normal to the flow direction of the water stream.

2. Water outlet fitting (1) according to the preceding claim, **characterised in that** a flow cross-section (17) of the water guideway (3) increases in the direction of the outlet opening (7).

3. Water outlet fitting (1) according to the preceding claim, **characterised in that** the water guideway (3) is constructed so as to be substantially triangular or trapezoidal or with parallel side walls (12).

4. Water outlet fitting (1) according to the preceding claim, **characterised in that** the water guideway (3) is of multipart construction and is preferably in the form of a plastics component.

5. Water outlet fitting (1) according to the preceding claim, **characterised in that** the directing means (13) are arranged fully or partly in the water stream (10).

6. Water outlet fitting (1) according to the preceding claim, **characterised in that**, in addition, at least one further directing means (13) is arranged in the central stream (15).

7. Water outlet fitting (1) according to the preceding claim, **characterised in that** the directing means (13) are of labyrinth-like construction and, during use, divert the flow in at least two directions.

8. Water outlet fitting (1) according to the preceding claim, **characterised in that** in the region of the outlet opening (7) there is provided a screen for evening out the emerging water stream (10).

## Revendications

1. Robinetterie d'alimentation en eau (1) destiné à des baignoires, à des vasques murales, à des douchettes ou similaires comportant un corps de robinetterie (2) ayant au moins une ouverture d'entrée (6) et une ouverture de sortie (7) de l'eau ainsi qu'un trajet de circulation d'eau (8) situé entre celles-ci et qui est entouré au moins partiellement par une conduite d'eau (3) montée dans le corps de la robinetterie (2), la conduite d'eau (3) renfermant en cours d'utilisation un flux d'eau (10) ayant un flux médian (15) au niveau de son centre et un flux latéral (16) dans sa zone latérale (18),
**caractérisé en ce qu'**
il est prévu dans la zone latérale (18) des moyens de déviation (13) permettant d'obtenir des états d'écoulement turbulent dans le flux latéral (16), les moyens de déviation (13) du flux latéral (16) étant intégrés dans la paroi latérale (12) de la conduite d'eau (3) et de préférence les moyens de déviation (13) ayant une configuration de base en forme de broches ou cylindriques et les axes géométriques des moyens de déviation en forme de broches ou cylindriques (13) étant essentiellement perpendiculaires à la direction de circulation du flux d'eau.

2. Robinetterie d'alimentation en eau (1) conforme à la revendication précédente,
**caractérisée en ce que**
la section d'écoulement (17) de la conduite d'eau (3) augmente en direction de l'ouverture de sortie (7).

3. Robinetterie d'alimentation en eau (1) conforme à la revendication précédente,
**caractérisée en ce que**
la conduite d'eau (3) est essentiellement en forme de triangle, en forme de trapèze ou a des parois latérales parallèles (12).

4. Robinetterie d'alimentation en eau (1) conforme à la revendication précédente,
**caractérisée en ce que**
la conduite d'eau (3) est réalisée en plusieurs parties et de préférence sous la forme d'une pièce en matériau synthétique.

5. Robinetterie d'alimentation en eau (1) conforme à la revendication précédente,
**caractérisée** en que
les moyens de déviation (13) sont montés totalement ou partiellement dans le flux d'eau (10).

6. Robinetterie d'alimentation en eau (1) conforme à la revendication précédente,
**caractérisée en ce qu'**
au moins un autre moyen de déviation (13) est monté dans le flux médian (15).

7. Robinetterie d'alimentation en eau (1) conforme à la revendication précédente,
**caractérisée en ce que**
les moyens de déviation (13) sont réalisés sous la forme d'un labyrinthe, et provoquent en cours d'utilisation une déviation du flux dans au moins deux directions.

8. Robinetterie d'alimentation en eau (1) conforme à la revendication précédente,
**caractérisée en ce qu'**
il est prévu, dans la zone de l'ouverture de sortie (7) un tamis permettant d'homogénéiser le flux d'eau (10) sortant.
